# EUROPÄISCHE PATENTANMELDUNG

(11) **EP 4 597 519 A1**
(43) Veröffentlichungstag der Anmeldung: **06.08.2025**
(21) Anmeldenummer: 24155072.2
(22) Anmeldetag: 31.01.2024
(51) Int. Cl.: G21D 1/00

(54) **ROBOTER, INSBESONDERE FRÄSROBOTER, FÜR DEN RÜCKBAU KERNTECHNISCHER ANLAGEN**

(71) Anmelder: GNS Gesellschaft für Nuklear-Service mbH, 45127 Essen (DE); MB Spezialabbruch GmbH & Co. KG, 98597 Breitungen (DE); BuM Beton- und Monierbau GmbH & Co. KG, 45701 Herten (DE); Reinwald GmbH, 04564 Böhlen (DE)
(72) Erfinder: EICHHORN, Thomas, 90475 Nürnberg (DE); SCHLÖMER, Luc, 52076 Aachen (DE); MITTELSDORF, Peter, 98590 Rosa (DE); OSSENBÜHL, Ingo, 45699 Herten (DE); SOMMERER, Philipp, 04275 Leipzig (DE)
(74) Vertreter: Andrejewski - Honke Patent- und Rechtsanwälte Partnerschaft mbB

(57) **Zusammenfassung**

Die Erfindung betrifft einen Roboter für den Rückbau kerntechnischer Anlagen. Der Roboter weist einen Oberwagen und einen mit dem Oberwagen drehbar verbundenen Unterwagen auf. An dem Unterwagen sind zumindest drei Tragbeine zur seitlichen bzw. horizontalen Abstützung des Roboters angeordnet. Der Unterwagen weist zumindest ein Stützsystem zur vertikalen Abstützung und/oder zur vertikalen Verstellbarkeit bzw. Höhenverstellbarkeit des Roboters auf. Der Oberwagen weist zumindest einen Arm auf, an dessen Ende zumindest ein Anbaugerät angeordnet ist und/oder angeordnet werden kann.

## Beschreibung

Die Erfindung betrifft einen Roboter, insbesondere einen Fräsroboter, für den Rückbau kerntechnischer Anlagen, wobei der Roboter einen Oberwagen und einen mit dem Oberwagen drehbar verbundenen Unterwagen aufweist. Der erfindungsgemäße Roboter wird vorzugsweise für den Rückbau des biologischen Schildes und/oder des Tragschildes eines Reaktordruckbehälters in einem Kernkraftwerk verwendet. Bei dem biologischen Schild eines Reaktordruckbehälters handelt es sich insbesondere um einen den Reaktordruckbehälter umgebenden Stahlbetonzylinder, vorzugsweise mit einer Bodenplatte. Der Stahlbetonzylinder des biologischen Schildes kann beispielsweise eine Wandstärke von 0,3 m bis 1,0 m aufweisen. Bei dem Tragschild eines Reaktordruckbehälters handelt es sich insbesondere um einen den biologischen Schild ummantelnden Stahlbetonzylinder mit einer Wandstärke von beispielsweise 1,0 m bis 1,5 m.

Vorrichtungen und Roboter für den Rückbau kerntechnischer Anlagen sind aus der Praxis in unterschiedlichen Ausführungsformen grundsätzlich bekannt. Die Roboter werden etwa für Demontagearbeiten, Abtragungsarbeiten oder auch für Vermessungs- und Dokumentationsarbeiten, die im Zuge des Rückbaus kerntechnischer Anlagen anfallen, eingesetzt. Es hat sich aber gezeigt, dass die bekannten Roboter für den Rückbau kerntechnischer Anlagen insbesondere hinsichtlich ihrer flexiblen Einsetzbarkeit zu wünschen übrig lassen. Mit diesen Robotern sind in der Regel nur sehr spezielle Rückbaumaßnahmen bzw. Rückbauarbeiten einzeln durchführbar. Darüber hinaus hat sich gezeigt, dass die bekannten Roboter für den Rückbau kerntechnischer Anlagen oftmals hinsichtlich ihrer Zuverlässigkeit nicht allen Anforderungen entsprechen. In der Regel ist es wünschenswert, bei der Verwendung von Robotern für den Rückbau kerntechnischer Anlagen die Anwesenheit von Personal in der Arbeitsumgebung des Roboters zu minimieren und insbesondere zu vermeiden. Das ist mit den bekannten Maßnahmen und Robotern, die wartungsintensiv und wenig flexibel einsetzbar sind, oftmals nicht möglich. - Hier setzt die Erfindung ein.

Der Erfindung liegt demgegenüber das technische Problem zugrunde, einen Roboter der eingangs genannten Art anzugeben, der sich durch eine flexible Einsetzbarkeit und durch eine verbesserte Zuverlässigkeit - insbesondere durch eine reduzierte Wartungsanfälligkeit - auszeichnet und mit dem darüber hinaus Rückbaumaßnahmen kerntechnischer Anlagen unter Minimierung bzw. Vermeidung der Anwesenheit von Personal in der Arbeitsumgebung des Roboters durchgeführt werden können. Außerdem liegt der Erfindung das technische Problem zugrunde, ein Verfahren für den Rückbau kerntechnischer Anlagen anzugeben, bei dem ein solcher Roboter eingesetzt wird.

Zur Lösung dieses technischen Problems lehrt die Erfindung einen Roboter, insbesondere einen Fräsroboter, für den Rückbau kerntechnischer Anlagen, wobei der Roboter einen Oberwagen und einen mit dem Oberwagen drehbar verbundenen Unterwagen aufweist, wobei an dem Unterwagen zumindest drei, vorzugsweise zumindest vier, - bevorzugt teleskopierbar ausgebildete - Tragbeine zur seitlichen bzw. horizontalen Abstützung des Roboters angeordnet sind, insbesondere angelenkt sind, wobei der Unterwagen zumindest ein Stützsystem zur vertikalen Abstützung und/oder zur vertikalen Verstellbarkeit bzw. Höhenverstellbarkeit des Roboters aufweist, wobei der Oberwagen zumindest einen Arm aufweist, an dessen Ende zumindest ein Anbaugerät, insbesondere zumindest eine Fräsvorrichtung, angeordnet ist und/oder angeordnet werden kann.

Hier und nachfolgend wird insbesondere auf den Aufstellzustand des erfindungsgemäßen Roboters Bezug genommen, in dem der Roboter vorzugsweise in einer Arbeitsumgebung angeordnet ist und mittels des Stützsystems auf einem Arbeitsuntergrund der Arbeitsumgebung aufgesetzt ist. Ausdrücke wie "horizontal", "vertikal", "seitlich", "oben", "unten" und dergleichen beziehen sich im Rahmen der Erfindung insbesondere auf diesen Aufstellzustand des erfindungsgemäßen Roboters. Bei der Arbeitsumgebung des Roboters handelt es sich vorzugsweise um den biologischen Schild und/oder um den Tragschild des Reaktordruckbehälters eines Kernkraftwerkes. Der biologische Schild und/oder der Tragschild sind insbesondere als zylindrische Betonbehälter oder Stahlbetonbehälter ausgebildet. Vorzugsweise wird der erfindungsgemäße Roboter mit dem Stützsystem auf einen Arbeitsuntergrund, insbesondere auf den Boden der Arbeitsumgebung, beispielsweise des biologischen Schildes und/oder des Tragschildes, aufgesetzt und führt zweckmäßigerweise Rückbauarbeiten an den Betonstrukturen oder Stahlbetonstrukturen des biologischen Schildes und/oder des Tragschildes, beispielsweise an den Innenwänden und/oder an dem Boden durch. Grundsätzlich kann der erfindungsgemäße Roboter auch für den Rückbau in anderen Arbeitsumgebungen kerntechnischer Anlagen eingesetzt werden. Der Begriff Rückbau kerntechnischer Anlagen meint im Übrigen im Rahmen der Erfindung insbesondere den Abbau abgeschalteter kerntechnischer Anlagen - beispielsweise von Kernkraftwerken - unter Einsatz von Demontage- und/oder Zerlegetechniken.

Erfindungsgemäß weist der Roboter zumindest einen Oberwagen und zumindest einen drehbar mit dem Oberwagen verbundenen Unterwagen auf. Oberwagen meint dabei insbesondere den im Aufstellzustand des Roboters oberhalb des Unterwagens angeordneten Teil des Roboters, der drehbar mit dem Unterwagen verbunden ist. Drehbar verbunden meint dabei insbesondere, dass die Verbindung von Oberwagen und Unterwagen eine Drehbewegung von Oberwagen und/oder Unterwagen relativ zueinander ermöglicht. Gemäß bevorzugter Ausführungsform der Erfindung sind der Oberwagen und der Unterwagen des Roboters über ein Drehgelenk drehbar miteinander verbunden. Ganz besonders bevorzugt weist der Unterwagen eine Montagetasche auf, in die der Oberwagen eingesetzt ist, um auf diese Weise die drehbare Verbindung zwischen Oberwagen und Unterwagen zu realisieren. Es ist möglich, dass der Oberwagen und/oder der Unterwagen des Roboters austauschbar eingerichtet ist/sind, sodass zweckmäßigerweise verschiedene Oberwagen und/oder verschiedene Unterwagen im Sinne eines Baukastensystems miteinander kombiniert werden können. Im Rahmen der Erfindung dient der Unterwagen insbesondere zur Abstützung des Roboters in seitlicher bzw. horizontaler und in vertikaler Richtung und der Oberwagen des Roboters dient vorzugsweise dazu, Rückbaumaßnahmen durchzuführen.

Erfindungsgemäß sind an dem Unterwagen zumindest drei, vorzugsweise zumindest vier, Tragbeine zur seitlichen bzw. horizontalen Abstützung des Roboters angeordnet, insbesondere angelenkt. Es ist besonders bevorzugt, dass an dem Unterwagen zumindest fünf, insbesondere zumindest sechs, Tragbeine zur seitlichen bzw. horizontalen Abstützung des Roboters angeordnet sind, insbesondere angelenkt sind. Ganz besonders bevorzugt sind an dem Unterwagen sechs Tragbeine zur seitlichen bzw. horizontalen Abstützung des Roboters angeordnet, insbesondere angelenkt.

Eine besonders bevorzugte Ausführungsform der Erfindung ist dadurch gekennzeichnet, dass zumindest eines, vorzugsweise jedes, der an dem Unterwagen angeordneten, insbesondere angelenkten, Tragbeine teleskopierbar ausgebildet ist. Die einzelnen Tragbeine sind zweckmäßigerweise unabhängig voneinander teleskopierbar. Es liegt im Rahmen der Erfindung, dass die teleskopierbar ausgebildeten Tragbeine des Unterwagens hydraulisch teleskopierbar ausgebildet sind. Der bevorzugten Ausführungsform mit den teleskopierbar ausgebildeten Tragbeinen liegt die Erkenntnis zugrunde, dass die seitliche bzw. horizontale Abstützung des Roboters dadurch sehr flexibel möglich ist und insbesondere flexibel an verschiedene Arbeitsumgebungen und Abstützsituationen angepasst werden kann. Der Roboter kann durch die teleskopierbaren Tragbeine zweckmäßigerweise seitlich bzw. horizontal innerhalb der Arbeitsumgebung fixiert, insbesondere verpresst, werden und diese Fixierung ist flexibel an sich ändernde Durchmesser der Arbeitsumgebung anpassbar. Der Ausdruck seitliche bzw. horizontale Abstützung des Roboters bezieht sich im Rahmen der Erfindung insbesondere auf den Aufstellzustand des Roboters. Zweckmäßigerweise stützen die Tragbeine den Roboter seitlich bzw. horizontal an den Rändern, insbesondere an den Wänden, der Arbeitsumgebung ab, die sich quer, insbesondere senkrecht bzw. im Wesentlichen senkrecht zu dem Untergrund der Arbeitsumgebung erstrecken. Wenn die Tragbeine den Roboter in dem Aufstellzustand seitlich bzw. horizontal abstützen, befinden sich die Tragbeine insbesondere in einer Abstützposition.

Die Tragbeine sind gemäß bevorzugter Ausführungsform der Erfindung an dem Unterwagen des Roboters angelenkt. Diese gelenkige Anordnung der einzelnen Tragbeine an dem Unterwagen ermöglicht insbesondere eine Relativbewegung der Tragbeine zu dem Unterwagen und zwar insbesondere in eine Abstützposition zur seitlichen bzw. horizontalen Abstützung des Roboters hinein und aus dieser Abstützposition heraus. Bevorzugt sind die Tragbeine dazu durch die gelenkige Anordnung an dem Unterwagen in Richtung des Arbeitsuntergrundes herabklappbar und/oder in Richtung des Oberwagens, insbesondere von dem Arbeitsuntergrund fort, heraufklappbar.

Es ist besonders bevorzugt, dass der Unterwagen ein Zentralelement aufweist, an dem die Tragbeine angeordnet bzw. angelenkt sind. Das Zentralelement ist gemäß bevorzugter Ausführungsform als röhrenförmiger Hohlkörper ausgestaltet. Gemäß sehr bevorzugter Ausführungsform weist das Zentralelement eine eckige, vorzugsweise eine dreieckige und/oder eine viereckige und/oder eine fünfeckige und/oder eine sechseckige und/oder zumindest sechseckige Querschnittsfläche bzw. Grundfläche auf. Gemäß ganz besonders bevorzugter Ausführungsform ist das Zentralelement des Unterwagens als Prisma, insbesondere als Hohlprisma bzw. beidseitig offenes Hohlprisma, mit dreieckiger und/oder viereckiger und/oder fünfeckiger und/oder sechseckiger Querschnittsfläche bzw. Grundfläche, insbesondere mit sechseckiger, bevorzugt mit gleichseitig sechseckiger, Querschnittsfläche bzw. Grundfläche ausgestaltet und dann ist sehr bevorzugt an den Außenseiten bzw. Außenflächen dieses Zentralelementes jeweils eines der Tragbeine, insbesondere eines der sechs Tragbeine, angeordnet bzw. angelenkt. Zweckmäßigerweise sind die Tragbeine dann in der Draufsicht auf den Roboter gleichmäßig umlaufend an dem Zentralelement verteilt und zwar bei einer sechseckigen, insbesondere gleichseitig sechseckigen, Querschnittsfläche des Zentralelementes mit einem Versatzwinkel von 60° zwischen jeweils zwei Tragbeinen. Grundsätzlich kann das Zentralelement des Unterwagens auch andere Querschnittsflächen bzw. Grundflächen, beispielsweise eine runde, insbesondere eine kreisrunde, Querschnittsfläche aufweisen und dann insbesondere als Zylinder bzw. Hohlzylinder ausgebildet sein.

Es ist bevorzugt, dass die Tragbeine des Unterwagens bzw. des Roboters in der Abstützposition derart angeordnet sind, dass sich zwischen dem jeweiligen Tragbein und einer Horizontalebene ein Winkel von zumindest 1°, vorzugsweise von zumindest 2°, besonders bevorzugt von zumindest 3°, ganz besonders bevorzugt von zumindest 4° ergibt. Zweckmäßigerweise beträgt der Winkel zwischen einer Horizontalebene und dem jeweiligen Tragbein in der Abstützposition zwischen 2° und 10°, bevorzugt zwischen 3° und 8° und ganz besonders bevorzugt zwischen 4° und 7°, beispielsweise 6° bzw. in etwa 6°. Dieser Winkel wird insbesondere zwischen einer durch den Verbindungspunkt bzw. Gelenkpunkt des jeweiligen Tragbeins verlaufenden Horizontalebene und der Längsmittelachse des Tragbeines gemessen. Ganz besonders bevorzugt ergibt sich der Winkel in den vorstehend angegebenen Größen zwischen dieser Horizontalebene und dem Tragbein in Richtung des Arbeitsuntergrundes der Arbeitsumgebung. Dann sind die Tragbeine in der Abstützposition vorzugsweise nicht vollständig in die Horizontalebene ausgefahren bzw. ausgeklappt sondern es ergibt sich der Winkel in den obenstehend angegebenen Größen zwischen dem jeweiligen Tragbein bzw. der Längsmittelachse des jeweiligen Tragbeines und der Horizontalebene.

Erfindungsgemäß weist der Roboter zumindest ein Stützsystem zur vertikalen Abstützung und/oder zur vertikalen Verstellbarkeit bzw. Höhenverstellbarkeit des Roboters auf. Vertikale Abstützung meint dabei insbesondere die Abstützung des Roboters auf dem Arbeitsuntergrund der Arbeitsumgebung. Vertikale Verstellbarkeit bzw. Höhenverstellbarkeit meint dabei insbesondere die Verstellbarkeit, bevorzugt die Verfahrbarkeit, des Roboters in vertikaler Richtung bzw. in Höhenrichtung. Somit wird der erfindungsgemäße Roboter bevorzugt mittels der - insbesondere teleskopierbar ausgebildeten - Tragbeine seitlich bzw. horizontal - beispielsweise an den Innenwänden des biologischen Schildes und/oder des Tragschildes abgestützt und mittels des zumindest einen Stützsystems vertikal, insbesondere auf dem Arbeitsuntergrund der Arbeitsumgebung - beispielsweise auf dem Boden des biologischen Schildes und/oder des Tragschildes -, abgestützt und ist bevorzugt vertikal verstellbar bzw. höhenverstellbar.

Erfindungsgemäß weist der Oberwagen zumindest einen Arm auf, an dessen Ende zumindest ein Anbaugerät, insbesondere in Form zumindest einer Fräsvorrichtung angeordnet ist und/oder angeordnet werden kann. Gemäß bevorzugter Ausführungsform der Erfindung ist der zumindest eine Arm des Oberwagens mit einer Schnellwechseleinrichtung, vorzugsweise mit zumindest einem Tiltrotator mit integrierter Schnellwechseleinrichtung, zum Wechsel des zumindest einen an dem Ende des Arms angeordneten Anbaugerätes ausgestattet. Die Schnellwechseleinrichtung ist bevorzugt mechanisch und/oder hydraulisch betätigbar. Vorzugsweise ist die zumindest eine Schnellwechseleinrichtung ebenfalls an dem Ende des zumindest einen Armes angeordnet und insbesondere dem Anbaugerät vorgeschaltet. Auf diese Weise ist der erfindungsgemäße Roboter besonders flexibel einsetzbar, denn an dem Arm des Roboters bzw. an der Schnellwechseleinrichtung können verschiedene Anbaugeräte angeordnet werden, die für verschiedene Rückbaumaßnahmen bzw. einzelne Schritte dieser Rückbaumaßnahmen verwendet werden können und die mit der zumindest einen Schnellwechseleinrichtung unproblematisch ausgewechselt werden können. Dazu ist zweckmäßigerweise keine Anwesenheit von Personal erforderlich, sondern der Wechsel der Anbaugeräte kann vorzugsweise ferngesteuert erfolgen. In Abhängigkeit von der durchzuführenden Arbeit bzw. Rückbaumaßnahme können die Anbaugeräte somit flexibel und funktionssicher ausgetauscht werden.

Gemäß bevorzugter Ausführungsform der Erfindung ist eine Fräsvorrichtung an dem Ende des zumindest einen Armes angeordnet und/oder kann eine Fräsvorrichtung an dem Ende des zumindest einen Armes angeordnet werden. Mit der Fräsvorrichtung können zweckmäßigerweise Betonstrukturen, insbesondere Stahlbetonstrukturen, im Zuge von Rückbaumaßnahmen abgetragen werden. Durch den Abtrag mittels der Fräsvorrichtung entsteht insbesondere abgetragenes bzw. abgebautes Material. Es liegt im Rahmen der Erfindung, dass die zumindest eine Fräsvorrichtung elektrohydraulisch betrieben ist bzw. betreibbar ist. Der Abbau oder der Abtrag von Stahlbetonstrukturen kann mit dem erfindungsgemäßen Roboter aber auch durch andere Anbaugeräte erfolgen. Das wird unten stehend noch näher erläutert.

Eine sehr bevorzugte Ausführungsform des erfindungsgemäßen Roboters ist dadurch gekennzeichnet, dass das zumindest eine Stützsystem zumindest einen Mast, insbesondere zumindest einen Zentralmast, aufweist, wobei der Mast, insbesondere der Zentralmast, vorzugsweise zumindest zwei Mastelemente, bevorzugt zumindest drei Mastelemente, aufweist, die besonders bevorzugt übereinander angeordnet sind und/oder übereinander angeordnet werden können. Gemäß einer Ausführungsform der Erfindung weist der Mast, insbesondere der Zentralmast zumindest vier, bevorzugt zumindest fünf, weiter bevorzugt zumindest sechs Mastelemente auf. Es liegt im Rahmen der Erfindung, dass der Mast, insbesondere der Zentralmast teleskopierbar ausgebildet ist und gemäß einer Ausführungsform hydraulisch teleskopierbar ausgebildet ist. Mittels des zumindest einen Mastes, insbesondere mittels des zumindest einen Zentralmastes, erfolgt gemäß einer Ausführungsform der Erfindung insbesondere die vertikale Abstützung und/oder die vertikale Verstellbarkeit bzw. Höhenverstellbarkeit des Roboters.

Eine ganz besonders bevorzugte Ausführungsform des erfindungsgemäßen Roboters ist dadurch gekennzeichnet, dass das zumindest eine Stützsystem zumindest ein Hydraulikelement, vorzugsweise zumindest zwei Hydraulikelemente, bevorzugt zumindest drei Hydraulikelemente, aufweist, wobei der Roboter mittels des zumindest einen Hydraulikelementes bevorzugt vertikal verstellbar bzw. höhenverstellbar ist, insbesondere vertikal verfahrbar ist, und wobei das zumindest eine Hydraulikelement besonders bevorzugt zumindest ein Hydraulikzylinder ist und ganz besonders bevorzugt zumindest ein hydraulischer Teleskopzylinder ist.

Gemäß sehr bevorzugter Ausführungsform der Erfindung weist das zumindest eine Stützsystem zumindest drei Hydraulikelemente, insbesondere drei Hydraulikelemente, auf und diese Hydraulikelemente sind vorzugsweise als Hydraulikzylinder, bevorzugt als hydraulische Teleskopzylinder, ausgebildet. Das zumindest eine Hydraulikelement, insbesondere die Hydraulikelemente, erstreckt/erstrecken sich zweckmäßigerweise in Höhenrichtung, also insbesondere quer, vorzugsweise senkrecht bzw. im Wesentlichen senkrecht zu dem Arbeitsuntergrund der Arbeitsumgebung und dient/dienen vorzugsweise zur vertikalen Verstellbarkeit bzw. Höhenverstellbarkeit und besonders bevorzugt zur vertikalen Verfahrbarkeit des Roboters, insbesondere des Oberwagens und zumindest Teilen des Unterwagens. Die Hydraulikelemente, insbesondere die Hydraulikzylinder, vorzugsweise die hydraulischen Teleskopzylinder, sind bevorzugt stufenlos verstellbar bzw. teleskopierbar.

Es liegt im Rahmen der Erfindung, dass das zumindest eine Hydraulikelement, vorzugsweise die Hydraulikelemente einerseits mit zumindest einem Zentralelement des Unterwagens und bevorzugt andererseits mit einem Fußelement, insbesondere mit einer Fußplatte, des Stützsystems verbunden ist/sind. Gemäß bevorzugter Ausführungsform ist auch der Mast, insbesondere der Zentralmast, vorzugsweise ein unterstes Mastelement des Mastes bzw. des Zentralmastes, mit dem Fußelement, insbesondere mit der Fußplatte, verbunden. Die vorzugsweise vorgesehene zumindest eine Fußplatte wird zweckmäßigerweise auf den Arbeitsuntergrund der Arbeitsumgebung aufgesetzt.

Wenn der Roboter gemäß bevorzugter Ausführungsform zumindest einen Mast, insbesondere zumindest einen Zentralmast und darüber hinaus zumindest ein Hydraulikelement, vorzugsweise zumindest zwei und besonders bevorzugt zumindest drei Hydraulikelemente - insbesondere in Form von Hydraulikzylindern bzw. hydraulischen Teleskopzylindern - aufweist, dann erfolgt die Ableitung der vertikalen Kräfte des Roboters zweckmäßigerweise im Wesentlichen über die Hydraulikelemente. Wenn gemäß bevorzugter Ausführungsform zumindest drei Hydraulikelemente, insbesondere drei Hydraulikelemente, - vorzugsweise in Form von Hydraulikzylindern, bevorzugt im Form von hydraulischen Teleskopzylindern - zusammen mit einem Mast, insbesondere einem Zentralmast, für das Stützsystem vorgesehen sind, dann sind diese drei Hydraulikelemente vorzugsweise um den Mast, insbesondere um den Zentralmast, herum angeordnet und der Mast bzw. Zentralmast verhindert dann vorzugsweise eine Torsion des Stützsystems beim Aus- und/oder Einfahren der Hydraulikelemente. Bevorzugt ist der Mast, insbesondere der Zentralmast dann teleskopierbar ausgebildet. Das wird unten stehend noch näher erläutert.

Gemäß bevorzugter Ausführungsform der Erfindung ist das zumindest eine Hydraulikelement mit zumindest einem Zentralelement des Unterwagens verbunden. Zweckmäßigerweise sind an diesem Zentralelement des Unterwagens die Tragbeine angeordnet, insbesondere angelenkt. Es ist möglich, dass es sich bei dem zumindest einen Zentralelement des Unterwagens um das oberste Mastelement des Mastes, insbesondere des Zentralmastes, handelt. Sehr bevorzugt ist das zumindest eine Zentralelement des Unterwagens aber ein separates Element, das gemäß besonders bevorzugter Ausführungsform das oberste Mastelement des Mastes, insbesondere des Zentralmastes, umgibt und weiter bevorzugt koaxial zu dem obersten Mastelement angeordnet ist. Dazu ist das zumindest eine Zentralelement des Unterwagens zweckmäßigerweise als röhrenförmiger Hohlkörper ausgebildet, wie oben stehend bereits erläutert wurde.

Gemäß weiter bevorzugter Ausführungsform ist das zumindest eine Hydraulikelement, insbesondere die Hydraulikelemente, mit einem Fußelement, insbesondere mit einer Fußplatte, des Stützsystems verbunden. Es hat sich bewährt, dass das zumindest eine Hydraulikelement, insbesondere die Hydraulikelemente, an das zumindest eine Fußelement, insbesondere an die zumindest eine Fußplatte, angelenkt ist/sind. Zweckmäßigerweise dient das zumindest eine Fußelement des Stützsystems zur Verteilung der vertikalen Lasten des Roboters. Aufgrund der Ausgestaltung des erfindungsgemäßen Roboters ist es bevorzugt, dass an dem Fußelement, insbesondere an der Fußplatte, lediglich oder im Wesentlichen lediglich vertikale Kräfte ankommen, sodass gemäß sehr bevorzugter Ausführungsform des erfindungsgemäßen Roboters eine Verankerung der Fußplatte in dem Arbeitsuntergrund der Arbeitsumgebung nicht erforderlich ist. Dadurch wird die flexible Einsetzbarkeit des Roboters weiter erhöht.

Es ist bevorzugt, dass sich die Tragbeine des Roboters von dem zumindest einen Zentralelement des Unterwagens aus in seitlicher Richtung erstrecken, wobei die Tragbeine bevorzugt an dem Zentralelement angeordnet, insbesondere angelenkt sind. Die seitliche Erstreckung der Tragbeine bezieht sich insbesondere zumindest auf eine Abstützposition der Tragbeine. Es wurde bereits oben stehend erläutert, dass das Zentralelement des Unterwagens bevorzugt ein oberstes Mastelement des Mastes, insbesondere des Zentralmastes ist und/oder bevorzugt ein oberstes Mastelement des Mastes, insbesondere des Zentralmastes, umgibt. Es ist grundsätzlich auch möglich, dass das Zentralelement des Unterwagens kein Element des Mastes ist und diesen auch nicht umgibt, beispielsweise wenn kein Mast bzw. Zentralmast vorhanden ist oder wenn das Zentralelement unabhängig bzw. getrennt von dem Mast angeordnet ist.

Es liegt im Rahmen der Erfindung, dass der zumindest eine Mast, insbesondere der Zentralmast, teleskopierbar ausgebildet ist. Wenn gemäß bevorzugter Ausführungsform der Erfindung zusätzlich zu dem zumindest einen Mast, insbesondere zusätzlich zu dem zumindest einen Zentralmast, zumindest ein Hydraulikelement, vorzugsweise in Form zumindest eines Hydraulikzylinders bzw. hydraulischen Teleskopzylinders, vorgesehen ist, ist es bevorzugt, dass der zumindest eine Mast, insbesondere der zumindest eine Zentralmast, als teleskopierbares Hohlkastensystem ausgebildet ist, bei dem die ineinander verschachtelten Hohlkästen vorzugsweise lediglich mittels bzw. im Zuge der Vertikalbewegung des zumindest einen Hydraulikelementes teleskopiert werden. Im Rahmen einer solchen Ausführungsform verhindert der Mast, insbesondere der Zentralmast, insbesondere die Torsion des Stützsystems beim Verstellen des zumindest einen Hydraulikelementes, insbesondere der Hydraulikelemente und somit bei der Auf- und/oder Abwärtsbewegung des Roboters bzw. des Unterwagens.

Gemäß einer alternativen Ausführungsform des erfindungsgemäßen Roboters ist der zumindest eine Mast, insbesondere der Zentralmast, als modulares Mastsystem aus zumindest zwei Mastelementen, vorzugsweise aus zumindest drei Mastelementen ausgebildet, wobei das modulare Mastsystem bevorzugt einen Tragmast bzw. einen zentralen Tragmast des Roboters bildet. Dann ist es möglich, dass keine Hydraulikelemente bzw. Hydraulikzylinder zur Auf- und/oder Abwärtsbewegung des Roboters bzw. des Unterwagens vorgesehen sind, sondern dass die Auf- und/oder Abwärtsbewegung durch den Auf- und/oder Abbau der einzelnen Mastelemente realisiert wird. Bei einer solchen Ausgestaltung, bei der das modulare Mastsystem bevorzugt einen Tragmast bzw. einen zentralen Tragmast des Roboters bildet, erfolgt die Ableitung der vertikalen Kräfte vorzugsweise über diesen Tragmast bzw. zentralen Tragmast.

Es ist besonders bevorzugt, dass zwischen zumindest zwei Tragbeinen des Unterwagens zumindest ein Beplankungselement angeordnet ist und/oder angeordnet werden kann, wobei bevorzugt zwischen jeweils zwei nebeneinander angeordneten Tragbeinen des Unterwagens zumindest ein Beplankungselement vorgesehen ist, sodass sehr bevorzugt von den Tragbeinen und den Beplankungselementen eine geschlossene Ebene, insbesondere eine begehbare geschlossene Ebene, gebildet wird. Die einzelnen Beplankungselemente werden zweckmäßigerweise auf die Tragbeine aufgelegt, nachdem die Tragbeine in die Abstützposition gebracht wurden. Grundsätzlich ist es auch möglich, dass keine geschlossene oder vollständige Ebene aus den Beplankungselementen gebildet wird, sondern dass lediglich einzelne Beplankungselemente zwischen ausgewählten Tragbeinen angeordnet sind. Ganz besonders bevorzugt sind die Beplankungselemente auf bzw. oberhalb der Tragbeine angeordnet und insbesondere auf die Tragbeine aufgelegt, sodass sich gemäß bevorzugter Ausführungsform eine geschlossene Ebene aus den Beplankungselementen und den Tragbeinen ergibt, wenn zwischen jeweils zwei nebeneinander angeordneten Tragbeinen jeweils ein Beplankungselement angeordnet ist. Wenn sich die Tragbeine gemäß bevorzugter Ausführungsform von einem Zentralelement des Unterwagens aus in seitlicher Richtung erstrecken, dann sind die einzelnen Beplankungselemente insbesondere dreieckig oder im Wesentlichen dreieckig ausgebildet.

Es ist im Rahmen der Erfindung ganz besonders bevorzugt, dass der Roboter ein unbemannter Roboter ist, der insbesondere fernhantiert per Kabel und/oder per Funk steuerbar ist. Eine Personalanwesenheit ist vorzugsweise während des Betriebs des Roboters bei der Durchführung von Rückbaumaßnahmen oder einzelnen Arbeitsschritten von Rückbaumaßnahmen nicht erforderlich. Auch der Wechsel der Anbaugeräte kann bei dem erfindungsgemäßen Roboter bevorzugt ohne Personalanwesenheit in der Arbeitsumgebung erfolgen. Zweckmäßigerweise erfolgt auch die Schmierung zumindest eines Teils der Lagerstellen des Roboters automatisch, sodass Wartungsprozesse, die Personalanwesenheit in der Arbeitsumgebung erfordern, weiter reduziert werden können.

Es liegt im Rahmen der Erfindung, dass der Roboter eine Mehrzahl von Anbaugeräten aufweist, die vorzugsweise auf den Tragbeinen des Unterwagens und/oder auf den Beplankungselementen, bevorzugt in zumindest einer Ablagebox, aufbewahrt werden und besonders bevorzugt an dem zumindest einen Arm des Oberwagens angeordnet werden können. Die Anordnung der einzelnen Anbaugeräte an dem zumindest einen Arm des Oberwagens, insbesondere der Wechsel der Anbaugeräte, erfolgt vorzugsweise mittels der gemäß bevorzugter Ausführungsform an dem Arm angeordneten Schnellwechseleinrichtung. Die Schnellwechseleinrichtung ist bevorzugt zwischen dem Ende des Arms und dem Anbaugerät zwischengeschaltet. Dieser Ausführungsform liegt die Erkenntnis zugrunde, dass die Anbaugeräte, die vorzugsweise auf den Tragbeinen des Unterwagens und/oder auf den Beplankungselementen, bevorzugt in zumindest einer Ablagebox, aufbewahrt werden, ohne Personalanwesenheit in der Arbeitsumgebung in Abhängigkeit von dem jeweils durchzuführenden Schritt der Rückbaumaßnahme an dem zumindest einen Arm des Oberwagens angeordnet werden können. Mittels der bevorzugt vorgesehenen Schnellwechseleinrichtung kann der Wechsel der Anbaugeräte sehr einfach und funktionssicher erfolgen und in dem jeweiligen Schritt der Rückbaumaßnahme nicht benötigte Anbaugeräte werden vorzugsweise in der Nähe des Arms vorgehalten, sodass ein schneller und funktionssicherer Wechsel erfolgen kann.

Es ist im Rahmen der Erfindung bevorzugt, dass der Roboter zumindest eine Fräsvorrichtung und/oder zumindest eine hydraulische Schere und/oder zumindest einen Hydraulikhammer und/oder zumindest einen Elektromagneten und/oder zumindest einen Staubsaugerkopf und/oder zumindest eine Wandsäge als Anbaugerät aufweist. Diese Anbaugeräte ermöglichen insbesondere einen funktionssicheren Abbau bzw. Abtrag von Betonstrukturen, insbesondere von Stahlbetonstrukturen, im Zuge des Rückbaus kerntechnischer Anlagen, bevorzugt im Zuge des Rückbaus des biologischen Schildes und/oder des Tragschildes eines Reaktordruckbehälters.

Es liegt im Rahmen der Erfindung, dass der Roboter zumindest zwei Fräsvorrichtungen und/oder zumindest zwei Wandsägen als Anbaugeräte aufweist. Diese werden zweckmäßigerweise wie vorstehend beschrieben auf den Tragbeinen des Unterwagens und/oder auf den Beplankungselementen aufbewahrt bzw. vorgehalten. Wenn eine Fräsvorrichtung und/oder eine Wandsäge im Zuge des Betriebes des Roboters ausfällt, kann nach der Anordnung oder dem Austausch an dem Arm des Oberwagens direkt mit der anderen Fräsvorrichtung und/oder mit der anderen Wandsäge weitergearbeitet werden, ohne dass ein Personaleingriff erforderlich ist.

Der zumindest eine Elektromagnet dient zweckmäßigerweise zur Anhebung abgeschnittener Bewehrungsstäbe der Stahlbetonstrukturen. Der zumindest eine Staubsaugerkopf ermöglicht zweckmäßigerweise das Abreinigen der Arbeitsumgebung. Darüber hinaus kann zweckmäßigerweise mittels des zumindest einen Staubsaugerkopfes heruntergefallenes abgetragenes Material nachträglich im Bodenbereich der Arbeitsumgebung aufgenommen werden.

Es ist weiter bevorzugt, dass der Roboter zumindest eine Absaugeinrichtung, insbesondere zumindest eine pneumatische Absaugeinrichtung, aufweist, mit der vorzugsweise Material, das durch das Anbaugerät, insbesondere durch die Fräsvorrichtung, abgetragen bzw. abgebaut wurde, absaugbar ist - bevorzugt im Betrieb des Anbaugerätes, insbesondere der Fräsvorrichtung, absaugbar ist -, wobei die Absaugeinrichtung besonders bevorzugt zumindest eine Absaugglocke und/oder zumindest einen Unterdrucksauger und/oder zumindest einen Zyklonabscheider aufweist. Es ist bevorzugt möglich, dass die zumindest eine Absaugglocke Teil der zumindest einen Fräsvorrichtung ist, sodass durch die Absaugglocke ein bündiger oder im Wesentlichen bündiger Abschluss mit der Wand der Arbeitsumgebung erfolgen kann, von der die zumindest eine Fräsvorrichtung Material abbaut bzw. abträgt.

Wenn mit dem zumindest einen Anbaugerät, insbesondere mit der zumindest einen Fräsvorrichtung, Material abgetragen bzw. abgebaut wird und durch die zumindest eine Absaugeinrichtung abgesaugt wird, kann dieses abgesaugte Material gemäß einer Ausführungsform in einem Zwischenlagerbehälter zwischengelagert werden. Zweckmäßigerweise ist ein solcher Zwischenlagerbehälter auf dem Oberwagen und/oder an dem Unterwagen des Roboters angeordnet. Gemäß einer sehr bevorzugten Ausführungsform der Erfindung wird das durch die Absaugeinrichtung abgesaugte Material, das durch das Anbaugerät, insbesondere durch die Fräsvorrichtung, abgetragen bzw. abgebaut wurde, ohne Zwischenlagerung aus der Arbeitsumgebung herausbefördert. Dazu wird vorzugsweise ein - insbesondere außerhalb der Arbeitsumgebung angeordneter - Saugcontainer eingesetzt und das abgesaugte Material kann dann außerhalb der Arbeitsumgebung verpackt werden. Mittels des Saugcontainers erfolgt zweckmäßigerweise eine pneumatische Absaugung und Abförderung des abgetragenen Materials nach dem Wirkprinzip eines Staubsaugers. Dazu wird vorzugsweise ein Absaugschlauch eingesetzt, der vorzugsweise an dem Anbaugerät, insbesondere an der Fräsvorrichtung, bevorzugt an der Absaugglocke der Fräsvorrichtung, angeordnet ist.

Es liegt im Rahmen der Erfindung, dass die Fräsvorrichtung zumindest ein Schneidrad aufweist, wobei vorzugsweise entlang des Außenumfanges des Schneidrades eine Mehrzahl von Fräsmeißeln angeordnet ist, wobei die Fräsmeißel bevorzugt einzeln austauschbar sind. Mittels der zumindest einen Fräsvorrichtung kann im Rahmen der Erfindung der Abbau der Betonstrukturen, insbesondere der Stahlbetonstrukturen, in kerntechnischen Anlagen, insbesondere der Betonstrukturen, bevorzugt der Stahlbetonstrukturen, des biologischen Schildes und/oder des Tragschildes, realisiert werden. Die bevorzugt vorgesehenen Fräsmeißel des Schneidrades tragen die mineralische Struktur der Betonstrukturen, insbesondere der Stahlbetonstrukturen bevorzugt in kleiner Korngröße ab und sind vorzugsweise auch in der Lage, die Stahlbewehrung - zumindest teilweise - abzutragen.

Es liegt im Rahmen der Erfindung, dass auf dem Oberwagen des Roboters ein Antriebsmodul, insbesondere in einer Antriebsbox, angeordnet ist. Das Antriebsmodul weißt zweckmäßigerweise ein Hydraulikaggregat für den Betrieb des Roboters und/oder der Hydraulikelemente des Roboters auf. Das Antriebsmodul ist zweckmäßigerweise diametral zu dem zumindest einen Arm des Oberwagens auf dem Oberwagen angeordnet. Zweckmäßigerweise wirkt das Antriebsmodul somit auch als Gegengewicht zu dem Arm.

Um im Betrieb des Roboters bzw. des Anbaugerätes, insbesondere der Fräsvorrichtung, ein Herabfallen abgetragener Partikel zu verhindern, ist es im Rahmen der Erfindung möglich, dass zwischen den vorzugsweise vorgesehenen Beplankungselementen und den Rändern, insbesondere den Wänden, der Arbeitsumgebung zusätzliche Abdichtungsmaßnahmen realisiert sind. Es ist möglich, dass zwischen einem Beplankungselement und dem Rand, insbesondere der Wand, der Arbeitsumgebung zumindest eine Dichtlippe angeordnet ist. Dadurch kann vorzugsweise eine formschlüssige Abdichtung zwischen den Beplankungselementen und der Wand der Arbeitsumgebung realisiert werden. Wenn gemäß besonders bevorzugter Ausführungsform von den Beplankungselementen und den Tragbeinen eine Ebene realisiert wird, die geschlossen ist, ist es weiter bevorzugt, dass die zumindest eine Dichtlippe den Außenumfang dieser von den Beplankungselementen gebildeten Ebene umläuft, sodass der Bereich unterhalb dieser Ebene vollständig oder im Wesentlichen vollständig von dem darüber angeordneten Bereich abgedichtet ist.

Es liegt im Rahmen der Erfindung, dass der erfindungsgemäße Roboter ein Gewicht von 8 t bis 20 t, vorzugsweise von 9 t bis 16 t, bevorzugt von 10 t bis 15 t und ganz besonders bevorzugt von 11 t bis 14 t aufweist. Es liegt außerdem im Rahmen der Erfindung, dass die Hubhöhe eines Hydraulikelementes, insbesondere eines Hydraulikzylinders, bevorzugt eines hydraulischen Teleskopzylinders, des Stützsystems des erfindungsgemäßen Roboters zwischen 1 m und 10 m, vorzugsweise zwischen 1 m und 8 m, beträgt. Es liegt weiterhin im Rahmen der Erfindung, dass der Durchmesser bzw. der größte Durchmesser des Roboters in der Abstützposition der Tragbeine zwischen 1,5 m und 3,0 m, vorzugsweise zwischen 2,0 m und 2,8 m beträgt. Durchmesser bzw. größter Durchmesser meint dabei insbesondere den größten Durchmesser des Roboters zwischen den Enden zweier, insbesondere gegenüberliegend angeordneter, Tragbeine in der Abstützposition.

Zur Lösung des technischen Problems lehrt die Erfindung weiterhin ein Verfahren zum Rückbau einer kerntechnischen Anlage, wobei ein vorstehend beschriebener Roboter - insbesondere ein Fräsroboter - eingesetzt wird, wobei der Roboter mit dem zumindest einen Stützsystem auf einen Untergrund einer Arbeitsumgebung aufgesetzt wird und mit den Tragbeinen seitlich bzw. horizontal abgestützt wird und wobei mittels des zumindest einen Anbaugerätes, insbesondere mittels der zumindest einen Fräsvorrichtung, Material der kerntechnischen Anlage abgetragen bzw. abgebaut wird.

Eine ganz besonders bevorzugte Ausführungsform des erfindungsgemäßen Verfahrens ist dadurch gekennzeichnet, dass - insbesondere vor dem Einsetzen des Roboters in die Arbeitsumgebung - ein digitales, dreidimensionales Modell der Arbeitsumgebung erzeugt wird, wobei die Erzeugung des digitalen Modells vorzugsweise durch 3D-Scan erfolgt und wobei das digitale Modell der Arbeitsumgebung insbesondere zur Steuerung des Roboters und/oder des zumindest einen Anbaugerätes, vorzugsweise zumindest zur Steuerung der Fräsvorrichtung, verwendet wird. Zweckmäßigerweise handelt es sich bei dem 3D-Scan um einen 3D-Laserscan. Das digitale, dreidimensionale Modell der Arbeitsumgebung kartiert die Arbeitsumgebung zweckmäßigerweise in einer Punktewolke. Sehr bevorzugt werden im Rahmen des erfindungsgemäßen Verfahrens alle Bewegungen bzw. Bewegungsfreiheitsgrade des Roboters und des zumindest einen Anbaugerätes, insbesondere der zumindest einen Fräsvorrichtung, mit Sensoren überwacht. Dadurch kann zweckmäßigerweise eine Georeferenzierung des Roboters und/oder des Anbaugerätes, insbesondere der zumindest einen Fräsvorrichtung, in dem erzeugten digitalen, dreidimensionalen Modell der Arbeitsumgebung bzw. in dem erzeugten Koordinatensystem erfolgen. Dieser Ausführungsform liegt die Erkenntnis zugrunde, dass durch das digitale, dreidimensionale Modell der Arbeitsumgebung eine zielgenaue Steuerung des Roboters und/oder des zumindest einen Anbaugerätes in der Arbeitsumgebung möglich ist, sodass beispielsweise eine zielgenaue Steuerung der Abtragstiefe von Betonstrukturen, insbesondere von Stahlbetonstrukturen, durch das Anbaugerät, insbesondere durch die Fräsvorrichtung, ermöglicht wird.

Zweckmäßigerweise wird der Verschleißzustand der Meißel des Schneidrades der Fräsvorrichtung ebenfalls durch Sensoren erfasst. Dadurch wird die Steuerbarkeit und/oder die Regelbarkeit der Abtragstiefe weiter verbessert. Es liegt im Rahmen des erfindungsgemäßen Verfahrens, dass die Positionsdaten des Roboters und/oder des zumindest einen Anbaugerätes, insbesondere der zumindest einen Fräsvorrichtung, außerhalb der Arbeitsumgebung auf Monitoren angezeigt werden. Auf diesen Monitoren werden außerdem besonders bevorzugt Zustandsparameter des Roboters und/oder durch Kameras aufgenommene Bildinformationen der Arbeitsumgebung angezeigt. Diese Ausführungsformen des erfindungsgemäßen Verfahrens ermöglichen eine weitere Minimierung bzw. Vermeidung von Personalanwesenheit in der Arbeitsumgebung.

Es liegt im Rahmen des erfindungsgemäßen Verfahrens, dass die Arbeitsumgebung der biologische Schild und/oder der Tragschild eines Reaktordruckbehälters eines Kernkraftwerkes ist und wobei insbesondere zumindest die Stahlbetonstruktur des biologischen Schildes und/oder des Tragschildes des Reaktordruckbehälters zumindest teilweise, vorzugsweise bis zu einer vorbestimmten Restschichtstärke, bevorzugt vollständig bzw. im Wesentlichen vollständig, von dem Roboter abgetragen bzw. abgebaut wird. Zweckmäßigerweise wird im Rahmen des erfindungsgemäßen Verfahrens durch zumindest ein Anbaugerät des Roboters, insbesondere durch die zumindest eine Fräsvorrichtung, die mineralische Struktur der Stahlbetonstruktur des Reaktordruckbehälters, insbesondere des biologischen Schildes und/oder des Tragschildes des Reaktordruckbehälters abgetragen und vorzugsweise in verhältnismäßig kleiner Korngröße abgetragen. Darüber hinaus wird die Bewehrung der Stahlbetonstruktur im Rahmen des erfindungsgemäßen Verfahrens durch zumindest ein Anbaugerät des Roboters zweckmäßigerweise zumindest teilweise, vorzugsweise vollständig bzw. im Wesentlichen vollständig, abgetragen. Es ist im Rahmen des erfindungsgemäßen Verfahrens außerdem möglich, dass die Bewehrung der Stahlbetonstruktur mittels einer Säge, insbesondere einer Wandsäge, die vorzugsweise als weiteres Anbaugerät des Roboters vorgehalten wird, durchtrennt wird. Darüber hinaus können durch eine vorzugsweise vorgesehene hydraulische Schere als Anbaugerät bevorzugt Schnitte in der Bewehrung der Stahlbetonstruktur realisiert werden.

Eine besonders bevorzugte Ausführungsform des erfindungsgemäßen Verfahrens ist dadurch gekennzeichnet, dass das abgetragene bzw. abgebaute Material mittels zumindest einer Absaugeinrichtung, insbesondere mittels zumindest einer pneumatischen Absaugeinrichtung, abgesaugt wird und bevorzugt im Betrieb des Anbaugerätes, insbesondere der Fräsvorrichtung, abgesaugt wird. Im Rahmen des erfindungsgemäßen Verfahrens erfolgt die Absaugung von abgetragenem bzw. abgebautem Material vorzugsweise mittels zumindest einer Absaugglocke, die ganz besonders bevorzugt Teil der zumindest einen Fräsvorrichtung ist. Es ist weiter bevorzugt, dass das abgesaugte Material ohne Zwischenlagerung aus der Arbeitsumgebung herausbefördert wird. Dazu ist zweckmäßigerweise außerhalb der Arbeitsumgebung zumindest ein Saugcontainer vorgesehen, mit dem das abgetragene bzw. abgebaute Material, insbesondere nach dem Wirkprinzip eines Staubsaugers, aus der Arbeitsumgebung herausbefördert wird.

Es ist bevorzugt, dass die Abtragung bzw. der Abbau des Materials der kerntechnischen Anlage, vorzugsweise der Stahlbetonstruktur des biologischen Schildes und/oder des Tragschildes des Reaktordruckbehälters, ohne Personalanwesenheit in der Arbeitsumgebung erfolgt. Zweckmäßigerweise erfolgt die Steuerung des Roboters im Rahmen des erfindungsgemäßen Verfahrens fernhantiert per Kabel und/oder per Funk.

Es ist ganz besonders bevorzugt, dass das abgetragene bzw. abgebaute Material nach der Absaugung durch die zumindest eine Absaugeinrichtung in Transport- und/oder Lagerbehältern für radioaktive Abfallstoffe eingebracht wird. Es ist weiter bevorzugt, dass auch abgetragenes bzw. abgebautes Material, das durch andere Anbaugeräte des erfindungsgemäßen Roboters abgetragen bzw. abgebaut wurde, nach der Entfernung aus der Arbeitsumgebung in Transport- und/oder Lagerbehältern für radioaktive Abfallstoffe eingebracht wird. Dabei kann es sich beispielsweise um aus der Stahlbetonstruktur herausgelöste, beispielsweise herausgeschnittene, Stücke der Bewehrung handeln.

Es liegt im Rahmen des erfindungsgemäßen Verfahrens, dass der Roboter mittels des zumindest einen Stützsystems vertikal verstellt bzw. höhenverstellt wird, insbesondere vertikal verfahren wird und auf diese Weise von dem Untergrund der Arbeitsumgebung fortbewegt wird und/oder auf den Untergrund der Arbeitsumgebung zubewegt wird. Vorzugsweise wird der erfindungsgemäße Roboter zunächst in die Arbeitsumgebung, insbesondere in den biologischen Schild und/oder in den Tragschild eines Reaktordruckbehälters, eingesetzt und mittels des zumindest einen Hydraulikelementes, insbesondere mittels der drei hydraulischen Teleskopzylinder, in einen oberen Bereich der Arbeitsumgebung verfahren. Anschließend werden die Tragbeine, insbesondere die sechs Tragbeine, in die Abstützposition gebracht und bevorzugt gegen die Innenseite der Arbeitsumgebung, insbesondere gegen die Innenwände des biologischen Schildes und/oder des Tragschildes, verpresst. Anschließend erfolgen Abbau- und/oder Abtragungsmaßnahmen durch zumindest ein Anbaugerät des Roboters, vorzugsweise durch zumindest eine Fräsvorrichtung. Im Rahmen des erfindungsgemäßen Verfahrens erfolgt anschließend insbesondere eine Absenkung des Roboters mittels des zumindest einen Hydraulikelementes, vorzugsweise mittels der drei hydraulischen Teleskopzylinder, sodass der Abbau bzw. die Abtragung in einem weiter unten angeordneten Abschnitt des biologischen Schildes und/oder des Tragschildes, erfolgen kann. Grundsätzlich ist aber auch möglich, dass der erfindungsgemäße Roboter zunächst Abtragungs- und/oder Abbaumaßnahmen in einem unteren Abschnitt der Arbeitsumgebung, insbesondere des biologischen Schildes und/oder des Tragschildes eines Reaktordruckbehälters, durchführt und anschließend mittels des zumindest einen Hydraulikelementes, insbesondere mittels der drei hydraulischen Teleskopzylinder, in eine höhere Position verfahren wird.

Zur Lösung des technischen Problems lehrt die Erfindung außerdem die Verwendung eines oben stehend beschriebenen Roboters, insbesondere eines oben stehend beschriebenen Fräsroboters, für den Rückbau einer kerntechnischen Anlage, vorzugsweise für den Rückbau des biologischen Schildes und/oder des Tragschildes eines Reaktordruckbehälters in einem Kernkraftwerk.

Der Erfindung liegt die Erkenntnis zugrunde, dass der erfindungsgemäße Roboter sehr flexibel für den Rückbau kerntechnischer Anlagen einsetzbar ist und dass die Anwesenheit von Personal in der Arbeitsumgebung des Roboters minimiert bzw. vermieden werden kann. Die erfindungsgemäße Ausgestaltung des Roboters ermöglicht die Durchführung verschiedenster Rückbaumaßnahmen bzw. verschiedenster Schritte im Rahmen von Rückbaumaßnahmen. Insbesondere können die Stahlbetonstrukturen des biologischen Schildes und/oder des Tragschildes eines Reaktordruckbehälters durch den erfindungsgemäßen Roboter bis zu einer vorbestimmten Restschichtstärke, bevorzugt vollständig bzw. im Wesentlichen vollständig, von dem Roboter abgetragen bzw. abgebaut werden. Dabei zeichnet sich der Roboter neben seiner flexiblen Einsetzbarkeit insbesondere dadurch aus, dass er wenig wartungsintensiv ist und dass insbesondere die Anwesenheit von Personal im Zuge von Wartungsmaßnahmen in der Arbeitsumgebung vermieden wird. Mit dem erfindungsgemäßen Roboter bzw. mit dem erfindungsgemäßen Verfahren können gesetzliche bzw. behördliche Kriterien für Rückbaumaßnahmen funktionssicher eingehalten werden. Das betrifft beispielsweise die Abtragsgrenzen und Restschichtstärken bei der Abtragung und/oder dem Abbau des biologischen Schildes und/oder des Tragschildes eines Reaktordruckbehälters von kerntechnischen Anlagen. Es ist außerdem zu betonen, dass die erfindungsgemäßen Maßnahmen wenig aufwendig sind und dass sich der erfindungsgemäße Roboter und das erfindungsgemäße Verfahren somit insbesondere auch durch eine hohe Wirtschaftlichkeit auszeichnen.

Nachfolgend wird die Erfindung anhand einer lediglich ein Ausführungsbeispiel darstellenden Zeichnung näher erläutert. Es zeigen in schematischer Darstellung:
- Fig. 1: einen erfindungsgemäßen Roboter in einer perspektivischen Ansicht
- Fig. 2: den Gegenstand gemäß Fig. 1 in einer perspektivischen Unteransicht
- Fig. 3: den erfindungsgemäßen Roboter in einer Arbeitsumgebung
- Fig. 4: die Fräsvorrichtung eines erfindungsgemäßen Roboters.

Die Figuren zeigen einen Roboter 1 für den Rückbau kerntechnischer Anlagen, der vorzugsweise und im Ausführungsbeispiel gemäß den Figuren als Fräsroboter ausgebildet ist. Der Roboter 1 weist erfindungsgemäß einen Oberwagen 2 und einen mit dem Oberwagen 2 drehbar verbundenen Unterwagen 3 auf. Bevorzugt und im Ausführungsbeispiel gemäß den Figuren sind der Oberwagen 2 und der Unterwagen 3 über ein Drehgelenk drehbar miteinander verbunden.

An dem Unterwagen 3 sind vorzugsweise und im Ausführungsbeispiel gemäß den Figuren sechs teleskopierbar ausgebildete Tragbeine 4 zur seitlichen bzw. horizontalen Abstützung des Roboters 1 angelenkt. Die Figuren zeigen den erfindungsgemäßen Roboter 1 in einem Aufstellzustand. In der Fig. 3 ist der erfindungsgemäße Roboter 1 in einer Arbeitsumgebung dargestellt. Die Tragbeine 4 des Roboters 1 sind zweckmäßigerweise und im Ausführungsbeispiel jeweils hydraulisch teleskopierbar ausgebildet. Die bevorzugt und im Ausführungsbeispiel vorgesehene gelenkige Anordnung der einzelnen Tragbeine 4 an dem Unterwagen 3 ermöglicht eine Relativbewegung der Tragbeine 4 zu dem Unterwagen 3 und zwar insbesondere in eine in den Figuren dargestellte Abstützposition zur seitlichen bzw. horizontalen Abstützung des Roboters 1 hinein und wieder aus dieser Abstützposition heraus. Im Ausführungsbeispiel gemäß den Figuren und bevorzugt sind die Tragbeine 4 dazu durch die gelenkige Anordnung an dem Unterwagen 3 in Richtung des Arbeitsuntergrundes herabklappbar und in Richtung des Oberwagens 2 heraufklappbar.

Besonders bevorzugt und im Ausführungsbeispiel gemäß den Figuren weist der Unterwagen 3 ein Zentralelement 17 auf, an dem die Tragbeine 4 angelenkt sind. Das ist insbesondere in der Fig. 2 zu erkennen. Das Zentralelement 17 ist gemäß bevorzugter Ausführungsform und im Ausführungsbeispiel als röhrenförmiges Hohlprisma mit im Querschnitt gleichseitig sechseckiger Querschnittsfläche ausgestaltet. Zweckmäßigerweise und im Ausführungsbeispiel ist an jeder der sechs Außenflächen bzw. Außenseiten dieses Hohlprismas mit im Querschnitt gleichseitig sechseckiger Querschnittsfläche eines der sechs Tragbeine 4 angelenkt. Damit ergibt sich bevorzugt und im Ausführungsbeispiel zwischen zwei nebeneinander angeordneten Tragbeinen 4 ein Versatzwinkel von 60° oder etwa 60°. Darüber hinaus sind die Tragbeine 4 des Roboters 1 bzw. des Unterwagens 3 vorzugsweise und in der in den Figuren dargestellten Abstützposition derart angeordnet, dass sich zwischen den Tragbeinen 4 bzw. einer Längsmittelachse des jeweiligen Tragbeines 4 und einer durch den Gelenkpunkt der Tragbeine 4 an dem Zentralelement 17 verlaufenden Horizontalebene ein Winkel zwischen 3° und 8°, vorzugsweise und im Ausführungsbeispiel von 6° bzw. etwa 6°, ergibt und zwar zweckmäßigerweise und im Ausführungsbeispiel in Richtung des Arbeitsuntergrundes der Arbeitsumgebung, sodass die Tragbeine 4 in der Abstützposition nicht vollständig in die Horizontalebene ausgeklappt sind.

Bei der Arbeitsumgebung des Roboters 1 handelt es sich insbesondere und im Ausführungsbeispiel (insbesondere Fig. 3) um den biologischen Schild (16) eines Reaktordruckbehälters.

Erfindungsgemäß weist der Unterwagen 3 zumindest ein Stützsystem 5 zur vertikalen Abstützung und/oder zur vertikalen Verstellbarkeit bzw. Höhenverstellbarkeit des Roboters 1 auf. Vorzugsweise und im Ausführungsbeispiel gemäß den Figuren weist das Stützsystem 5 einen Zentralmast 9 auf, der bevorzugt und im Ausführungsbeispiel fünf Mastelemente 10 aufweist, die zweckmäßigerweise und im Ausführungsbeispiel übereinander angeordnet sind und/oder übereinander angeordnet werden können. In dem Aufstellzustand des Roboters 1, der in den Figuren dargestellt ist, sind die Mastelemente 10 übereinander bzw. zumindest teilweise übereinander angeordnet. Der Zentralmast 9 ist ganz besonders bevorzugt und im Ausführungsbeispiel teleskopierbar ausgebildet und zwar als teleskopierbares Hohlkastensystem, bei dem zweckmäßigerweise und im Ausführungsbeispiel ineinander verschachtelte Hohlkästen als Mastelemente 10 vorliegen. Das Zentralelement 17 des Unterwagens 3 umgibt bevorzugt und im Ausführungsbeispiel das oberste Mastelement 10.1 des Zentralmastes 9 und ist weiter bevorzugt und im Ausführungsbeispiel koaxial zu dem obersten Mastelement 10.1 des Zentralmastes 9 angeordnet. Bevorzugt und im Ausführungsbeispiel weist das Stützsystem 5 drei als hydraulische Teleskopzylinder 11 ausgebildete Hydraulikelemente auf, mittels derer der Roboter 1, insbesondere der Oberwagen 2 und zumindest Teile des Unterwagens 3, vertikal verstellbar bzw. höhenverstellbar, vorzugsweise und im Ausführungsbeispiel vertikal verfahrbar ist. Der Zentralmast 9 verhindert im Rahmen der Erfindung und im Ausführungsbeispiel insbesondere die Torsion des Stützsystems 5 beim Verstellen bzw. Verfahren der hydraulischen Teleskopzylinder 11 im Rahmen der Auf- und/oder Abwärtsbewegung des Roboters 1. Die Mastelemente 10 des teleskopierbar ausgebildeten Zentralmastes 9 werden vorzugsweise und im Ausführungsbeispiel im Zuge des Verstellens oder des Verfahrens der hydraulischen Teleskopzylinder 11 passiv teleskopiert und sind in Abhängigkeit von der Ausfahrposition der hydraulischen Teleskopzylinder 11 zumindest teilweise übereinander angeordnet.

Die vorzugsweise und im Ausführungsbeispiel vorgesehenen drei hydraulischen Teleskopzylinder 11 sind zweckmäßigerweise und im Ausführungsbeispiel einerseits mit dem Zentralelement 17 des Unterwagens 3 und andererseits mit einem Fußelement, vorzugsweise und im Ausführungsbeispiel mit einer Fußplatte 12 des Stützsystems 5 verbunden. Weiter bevorzugt und im Ausführungsbeispiel ist auch der Zentralmast 9, vorzugsweise ein unterstes Mastelement 10.5 des Zentralmastes 9 mit dem Fußelement bzw. mit der Fußplatte 12 verbunden. Die Fußplatte 12 wird zweckmäßigerweise und im Ausführungsbeispiel gemäß den Figuren auf den Arbeitsuntergrund der Arbeitsumgebung aufgesetzt. Im Rahmen der Erfindung und im Ausführungsbeispiel gemäß den Figuren erfolgt die vertikale Kraftableitung des Roboters 1 insbesondere über die hydraulischen Teleskopzylinder 11 und die Fußplatte 12. Weiter bevorzugt und im Ausführungsbeispiel gemäß den Figuren sind die hydraulischen Teleskopzylinder 11 jeweils an die Fußplatte 12 und an das Zentralelement 17 angelenkt.

Gemäß sehr bevorzugter Ausführungsform des erfindungsgemäßen Roboters 1 und im Ausführungsbeispiel gemäß den Figuren ist zwischen jeweils zwei nebeneinander angeordneten Tragbeinen 4 des Unterwagens 3 ein Beplankungselement 13 angeordnet, sodass von den Tragbeinen 4 und den Beplankungselementen 13 bevorzugt und im Ausführungsbeispiel eine geschlossene Ebene, insbesondere eine geschlossene begehbare Ebene, gebildet wird. Die Beplankungselemente 13 sind zweckmäßigerweise und im Ausführungsbeispiel auf die Tragbeine 4 bzw. auf jeweils zwei nebeneinander angeordnete Tragbeine aufgelegt, sodass sich bevorzugt und im Ausführungsbeispiel eine geschlossene Ebene aus den Beplankungselementen 13 und den Tragbeinen 4 ergibt. Die einzelnen Beplankungselemente 13 werden zweckmäßigerweise auf die Tragbeine 4 aufgelegt, nachdem die Tragbeine 4 in die in den Figuren dargestellte Abstützposition gebracht sind.

Erfindungsgemäß weist der Roboter 1 einen Arm 6 auf, an dessen Ende zumindest ein Anbaugerät, vorzugsweise im Ausführungsbeispiel zumindest eine Fräsvorrichtung 7 angeordnet ist. Der Arm 6 ist bevorzugt und im Ausführungsbeispiel mit einem Tiltrotator mit integrierter Schnellwechseleinrichtung 8 zum Wechsel des zumindest einen an dem Ende des Arms 6 angeordneten Anbaugerätes ausgestattet. Die Schnellwechseleinrichtung 8 ist vorzugsweise und im Ausführungsbeispiel zwischen dem Ende des Arms 6 und dem Anbaugerät, insbesondere der Fräsvorrichtung 7, angeordnet.

Der Roboter 1 ist im Übrigen bevorzugt und im Ausführungsbeispiel ein unbemannter Roboter 1, der fernhantiert per Funk steuerbar ist. Der Roboter 1 weist zweckmäßigerweise eine Mehrzahl von Anbaugeräten auf, die vorzugsweise auf den Tragbeinen 4 des Roboters 1 aufbewahrt bzw. vorgehalten werden können und mittels der Schnellwechseleinrichtung 8 an dem zumindest einen Arm 6 angeordnet werden können. Der in den Figuren dargestellte erfindungsgemäße Roboter 1 mag als zusätzlich vorgehaltene Anbaugeräte zumindest eine hydraulische Schere und/oder zumindest einen Hydraulikhammer und/oder zumindest einen Elektromagneten und/oder zumindest einen Staubsaugerkopf und/oder zumindest eine Wandsäge aufweisen, die in den Figuren nicht näher dargestellt sind.

Zweckmäßigerweise und im Ausführungsbeispiel weist der Roboter zumindest eine pneumatische Absaugeinrichtung auf, mit der durch das Anbaugerät, insbesondere durch die Fräsvorrichtung 7, abgetragenes bzw. abgebautes Material absaugbar ist. Vorzugsweise wird im Betrieb der Fräsvorrichtung 7 abgetragenes bzw. abgebautes Material durch die Absaugeinrichtung ohne Zwischenlagerung aus der Arbeitsumgebung herausbefördert bzw. abgesaugt. Das ist in der Fig. 3 durch den Absaugschlauch 18 angedeutet. Es liegt im Rahmen der Erfindung, dass die Fräsvorrichtung 7 zumindest ein Schneidrad 14 aufweist, wobei vorzugsweise und im Ausführungsbeispiel (Fig. 4) entlang des Außenumfanges des Schneidrades 14 eine Mehrzahl von Fräsmeißeln 15 angeordnet ist, wobei die Fräsmeißel 15 bevorzugt einzeln austauschbar sind. Die Fräsvorrichtung 7 weist weiter bevorzugt und im Ausführungsbeispiel eine Absaugglocke 19 auf, mit der insbesondere die Abdichtung an der Innenwand der Arbeitsumgebung realisiert werden kann und die den Absaugvorgang vorzugsweise unterstützt.

Im Rahmen des erfindungsgemäßen Verfahrens wird ein Roboter 1 mit dem Stützsystem 5 auf einen Untergrund einer Arbeitsumgebung, vorzugsweise und im Ausführungsbeispiel auf den Untergrund des biologischen Schildes 16 eines Reaktordruckbehälters eines Kernkraftwerkes, aufgesetzt und mit den Tragbeinen 4 seitlich bzw. horizontal abgestützt. Mittels der zumindest einen Fräsvorrichtung 7 wird vorzugsweise und im Ausführungsbeispiel Material der kerntechnischen Anlage abgetragen bzw. abgebaut. Im Rahmen der Erfindung und im Ausführungsbeispiel wird insbesondere Material der Stahlbetonstruktur des biologischen Schildes 16 abgebaut bzw. abgetragen und zwar vorzugsweise und im Ausführungsbeispiel mittels der Fräsvorrichtung 7. Die Stahlbetonstruktur des biologischen Schildes 16 wird vorzugsweise und im Ausführungsbeispiel bis zu einer vorbestimmten Restschichtstärke abgetragen bzw. abgebaut. Das abgetragene bzw. abgebaute Material wird zweckmäßigerweise und im Ausführungsbeispiel mittels zumindest einer pneumatischen Absaugeinrichtung abgesaugt und zwar vorzugsweise im Betrieb der Fräsvorrichtung 7.

Der Roboter 1 wird im Rahmen des erfindungsgemäßen Verfahrens vertikal verfahren, insbesondere stufenlos vertikal Verfahren und auf diese Weise im Rahmen der Erfindung und im Ausführungsbeispiel auf den Untergrund der Arbeitsumgebung zubewegt.

## Patentansprüche

1. Roboter, insbesondere Fräsroboter, für den Rückbau kerntechnischer Anlagen, wobei der Roboter (1) einen Oberwagen (2) und einen mit dem Oberwagen (2) drehbar verbundenen Unterwagen (3) aufweist, wobei an dem Unterwagen (3) zumindest drei, vorzugsweise zumindest vier, - bevorzugt teleskopierbar ausgebildete - Tragbeine (4) zur seitlichen bzw. horizontalen Abstützung des Roboters (1) angeordnet sind, insbesondere angelenkt sind, wobei der Unterwagen (3) zumindest ein Stützsystem (5) zur vertikalen Abstützung und/oder zur vertikalen Verstellbarkeit bzw. Höhenverstellbarkeit des Roboters (1) aufweist, wobei der Oberwagen (2) zumindest einen Arm (6) aufweist, an dessen Ende zumindest ein Anbaugerät, insbesondere zumindest eine Fräsvorrichtung (7), angeordnet ist und/oder angeordnet werden kann.

2. Roboter nach Anspruch 1, wobei der zumindest eine Arm (6) mit einer Schnellwechseleinrichtung (8), vorzugsweise mit einem Tiltrotator mit integrierter Schnellwechseleinrichtung (8), zum Wechsel des zumindest einen an dem Ende des Arms (6) angeordneten Anbaugerätes ausgestattet ist.

3. Roboter nach einem der Ansprüche 1 oder 2, wobei das zumindest eine Stützsystem (5) zumindest einen Mast, insbesondere zumindest einen Zentralmast (9), aufweist, wobei der Mast, insbesondere der Zentralmast (9), vorzugsweise zumindest zwei Mastelemente (10), bevorzugt zumindest drei Mastelemente (10), aufweist, die besonders bevorzugt übereinander angeordnet sind und/oder übereinander angeordnet werden können.

4. Roboter nach einem der Ansprüche 1 bis 3, wobei das zumindest eine Stützsystem (5) zumindest ein Hydraulikelement, vorzugsweise zumindest zwei Hydraulikelemente, bevorzugt zumindest drei Hydraulikelemente, aufweist, wobei der Roboter (1) mittels des zumindest einen Hydraulikelementes bevorzugt vertikal verstellbar bzw. höhenverstellbar ist, insbesondere vertikal verfahrbar ist, und wobei das zumindest eine Hydraulikelement besonders bevorzugt zumindest ein Hydraulikzylinder ist und ganz besonders bevorzugt zumindest ein hydraulischer Teleskopzylinder (11) ist.

5. Roboter nach Anspruch 4, wobei das zumindest eine Hydraulikelement, vorzugsweise die Hydraulikelemente, einerseits mit zumindest einem Zentralelement (17) des Unterwagens (3) und bevorzugt andererseits mit einem Fußelement, insbesondere mit einer Fußplatte (12), des Stützsystems (5) verbunden ist/sind.

6. Roboter nach einem der Ansprüche 1 bis 5, wobei sich die Tragbeine (4) des Roboters (1) von zumindest einem Zentralelement (17) des Unterwagens (3) aus in seitlicher Richtung erstrecken, wobei die Tragbeine (4) bevorzugt an dem Zentralelement (17) angeordnet, insbesondere angelenkt, sind und wobei das Zentralelement (17) bevorzugt ein oberstes Mastelement (10.1) des Mastes, insbesondere des Zentralmastes (9) ist und/oder wobei das Zentralelement (17) bevorzugt ein oberstes Mastelement (10.1) des Mastes, insbesondere des Zentralmastes (9), umgibt.

7. Roboter nach einem der Ansprüche 2 bis 6, wobei der zumindest eine Mast, insbesondere der Zentralmast (9), teleskopierbar ausgebildet ist.

8. Roboter nach einem der Ansprüche 1 bis 7, wobei zwischen zumindest zwei Tragbeinen (4) des Unterwagens (3) zumindest ein Beplankungselement (13) angeordnet ist und/oder angeordnet werden kann, wobei bevorzugt zwischen jeweils zwei nebeneinander angeordneten Tragbeinen (4) des Unterwagens (3) zumindest ein Beplankungselement (13) vorgesehen ist, so dass sehr bevorzugt von den Tragbeinen (4) und den Beplankungselementen (13) eine geschlossene Ebene, insbesondere eine begehbare geschlossene Ebene, gebildet wird.

9. Roboter nach einem der Ansprüche 1 bis 8, wobei der Roboter (1) ein unbemannter Roboter (1) ist, der insbesondere fernhantiert per Kabel und/oder per Funk steuerbar ist.

10. Roboter nach einem der Ansprüche 1 bis 9, wobei der Roboter (1) eine Mehrzahl von Anbaugeräten aufweist, die vorzugsweise auf den Tragbeinen (4) des Unterwagens (3) und/oder auf den Beplankungselementen (13), bevorzugt in zumindest einer Ablagebox, aufbewahrt werden und besonders bevorzugt an dem zumindest einen Arm (6) des Oberwagens (2) angeordnet werden können.

11. Roboter nach einem der Ansprüche 1 bis 10, wobei der Roboter (1) zumindest eine Fräsvorrichtung (7) und/oder zumindest eine hydraulische Schere und/oder zumindest einen Hydraulikhammer und/oder zumindest einen Elektromagneten und/oder zumindest einen Staubsaugerkopf und/oder zumindest eine Wandsäge als Anbaugerät aufweist.

12. Roboter nach einem der Ansprüche 1 bis 11, wobei der Roboter (1) zumindest eine Absaugeinrichtung, insbesondere zumindest eine pneumatische Absaugeinrichtung, aufweist, mit der vorzugsweise Material, das durch das Anbaugerät, insbesondere durch die Fräsvorrichtung (7), abgetragen bzw. abgebaut wurde, absaugbar ist - bevorzugt im Betrieb des Anbaugerätes, insbesondere der Fräsvorrichtung (7) absaugbar ist -, wobei die Absaugeinrichtung besonders bevorzugt zumindest eine Absaugglocke (19) und/oder zumindest einen Unterdrucksauger und/oder zumindest einen Zyklonabscheider aufweist.

13. Roboter nach einem der Ansprüche 1 bis 12, wobei die Fräsvorrichtung (7) zumindest ein Schneidrad (14) aufweist, wobei vorzugsweise entlang des Außenumfanges des Schneidrades (14) eine Mehrzahl von Fräsmeißeln (15) angeordnet ist, wobei die Fräsmeißel (15) bevorzugt einzeln austauschbar sind.

14. Verfahren zum Rückbau einer kerntechnischen Anlage, wobei ein Roboter (1) - insbesondere ein Fräsroboter - gemäß einem der Ansprüche 1 bis 13 eingesetzt wird, wobei der Roboter (1) mit dem zumindest einen Stützsystem (5) auf einen Untergrund einer Arbeitsumgebung aufgesetzt wird und mit den Tragbeinen (4) seitlich bzw. horizontal abgestützt wird und wobei mittels des zumindest einen Anbaugerätes, insbesondere mittels der zumindest einen Fräsvorrichtung (7), Material der kerntechnischen Anlage abgetragen bzw. abgebaut wird.

15. Verfahren nach Anspruch 14, wobei - insbesondere vor dem Einsetzen des Roboters (1) in die Arbeitsumgebung - ein digitales, dreidimensionales Modell der Arbeitsumgebung erzeugt wird, wobei die Erzeugung des digitalen Modells vorzugsweise durch 3D-Scan erfolgt und wobei das digitale Modell der Arbeitsumgebung insbesondere zur Steuerung des Roboters (1) und/oder des zumindest einen Anbaugerätes, vorzugsweise zumindest zur Steuerung der Fräsvorrichtung (7), verwendet wird.

16. Verfahren nach einem der Ansprüche 14 oder 15, wobei die Arbeitsumgebung der biologische Schild (16) und/oder der Tragschild eines Reaktordruckbehälters eines Kernkraftwerkes ist und wobei insbesondere zumindest die Stahlbetonstruktur des biologischen Schildes (16) und/oder des Tragschildes des Reaktordruckbehälters zumindest teilweise, vorzugsweise bis zu einer vorbestimmten Restschichtstärke, bevorzugt vollständig bzw. im Wesentlichen vollständig, von dem Roboter (1) abgetragen bzw. abgebaut wird.

17. Verfahren nach einem der Ansprüche 14 bis 16, wobei das abgetragene bzw. abgebaute Material mittels zumindest einer Absaugeinrichtung, insbesondere mittels zumindest einer pneumatischen Absaugeinrichtung, abgesaugt wird und bevorzugt im Betrieb des Anbaugerätes, insbesondere der der Fräsvorrichtung (7), abgesaugt wird.

18. Verfahren nach einem der Ansprüche 14 bis 17, wobei der Roboter (1) mittels des zumindest einen Stützsystems (5) vertikal verstellt bzw. höhenverstellt wird, insbesondere vertikal verfahren wird, und auf diese Weise von dem Untergrund der Arbeitsumgebung fortbewegt wird und/oder auf den Untergrund der Arbeitsumgebung zubewegt wird.

## Geänderte Patentansprüche

### Geänderte Patentansprüche gemäss Regel 137(2) EPÜ.

1. Roboter, insbesondere Fräsroboter, für den Rückbau kerntechnischer Anlagen, wobei der Roboter (1) einen Oberwagen (2) und einen mit dem Oberwagen (2) drehbar verbundenen Unterwagen (3) aufweist, wobei an dem Unterwagen (3) zumindest drei, vorzugsweise zumindest vier, teleskopierbar ausgebildete Tragbeine (4) zur seitlichen bzw. horizontalen Abstützung des Roboters (1) angeordnet sind, insbesondere angelenkt sind, wobei der Unterwagen (3) zumindest ein Stützsystem (5) zur vertikalen Abstützung und zur vertikalen Verstellbarkeit bzw. Höhenverstellbarkeit des Roboters (1) aufweist, wobei der Oberwagen (2) zumindest einen Arm (6) aufweist, an dessen Ende zumindest ein Anbaugerät, insbesondere zumindest eine Fräsvorrichtung (7), angeordnet ist und/oder angeordnet werden kann
und wobei sich die Tragbeine (4) des Roboters (1) von zumindest einem Zentralelement (17) des Unterwagens (3) aus in seitlicher Richtung erstrecken, wobei die Tragbeine (4) an dem Zentralelement (17) angeordnet, insbesondere angelenkt, sind.

2. Roboter nach Anspruch 1, wobei der zumindest eine Arm (6) mit einer Schnellwechseleinrichtung (8), vorzugsweise mit einem Tiltrotator mit integrierter Schnellwechseleinrichtung (8), zum Wechsel des zumindest einen an dem Ende des Arms (6) angeordneten Anbaugerätes ausgestattet ist.

3. Roboter nach einem der Ansprüche 1 oder 2, wobei das zumindest eine Stützsystem (5) zumindest einen Mast, insbesondere zumindest einen Zentralmast (9), aufweist, wobei der Mast, insbesondere der Zentralmast (9), vorzugsweise zumindest zwei Mastelemente (10), bevorzugt zumindest drei Mastelemente (10), aufweist, die besonders bevorzugt übereinander angeordnet sind und/oder übereinander angeordnet werden können.

4. Roboter nach einem der Ansprüche 1 bis 3, wobei das zumindest eine Stützsystem (5) zumindest ein Hydraulikelement, vorzugsweise zumindest zwei Hydraulikelemente, bevorzugt zumindest drei Hydraulikelemente, aufweist, wobei der Roboter (1) mittels des zumindest einen Hydraulikelementes bevorzugt vertikal verstellbar bzw. höhenverstellbar ist, insbesondere vertikal verfahrbar ist, und wobei das zumindest eine Hydraulikelement besonders bevorzugt zumindest ein Hydraulikzylinder ist und ganz besonders bevorzugt zumindest ein hydraulischer Teleskopzylinder (11) ist.

5. Roboter nach Anspruch 4, wobei das zumindest eine Hydraulikelement, vorzugsweise die Hydraulikelemente, einerseits mit zumindest einem Zentralelement (17) des Unterwagens (3) und bevorzugt andererseits mit einem Fußelement, insbesondere mit einer Fußplatte (12), des Stützsystems (5) verbunden ist/sind.

6. Roboter nach einem der Ansprüche 3 bis 5, wobei das Zentralelement (17) ein oberstes Mastelement (10.1) des Mastes, insbesondere des Zentralmastes (9) ist und/oder wobei das Zentralelement (17) ein oberstes Mastelement (10.1) des Mastes, insbesondere des Zentralmastes (9), umgibt.

7. Roboter nach einem der Ansprüche 2 bis 6, wobei der zumindest eine Mast, insbesondere der Zentralmast (9), teleskopierbar ausgebildet ist.

8. Roboter nach einem der Ansprüche 1 bis 7, wobei zwischen zumindest zwei Tragbeinen (4) des Unterwagens (3) zumindest ein Beplankungselement (13) angeordnet ist und/oder angeordnet werden kann, wobei bevorzugt zwischen jeweils zwei nebeneinander angeordneten Tragbeinen (4) des Unterwagens (3) zumindest ein Beplankungselement (13) vorgesehen ist, so dass sehr bevorzugt von den Tragbeinen (4) und den Beplankungselementen (13) eine geschlossene Ebene, insbesondere eine begehbare geschlossene Ebene, gebildet wird.

9. Roboter nach einem der Ansprüche 1 bis 8, wobei der Roboter (1) ein unbemannter Roboter (1) ist, der insbesondere fernhantiert per Kabel und/oder per Funk steuerbar ist.

10. Roboter nach einem der Ansprüche 1 bis 9, wobei der Roboter (1) eine Mehrzahl von Anbaugeräten aufweist, die vorzugsweise auf den Tragbeinen (4) des Unterwagens (3) und/oder auf den Beplankungselementen (13), bevorzugt in zumindest einer Ablagebox, aufbewahrt werden und besonders bevorzugt an dem zumindest einen Arm (6) des Oberwagens (2) angeordnet werden können.

11. Roboter nach einem der Ansprüche 1 bis 10, wobei der Roboter (1) zumindest eine Fräsvorrichtung (7) und/oder zumindest eine hydraulische Schere und/oder zumindest einen Hydraulikhammer und/oder zumindest einen Elektromagneten und/oder zumindest einen Staubsaugerkopf und/oder zumindest eine Wandsäge als Anbaugerät aufweist.

12. Roboter nach einem der Ansprüche 1 bis 11, wobei der Roboter (1) zumindest eine Absaugeinrichtung, insbesondere zumindest eine pneumatische Absaugeinrichtung, aufweist, mit der vorzugsweise Material, das durch das Anbaugerät, insbesondere durch die Fräsvorrichtung (7), abgetragen bzw. abgebaut wurde, absaugbar ist - bevorzugt im Betrieb des Anbaugerätes, insbesondere der Fräsvorrichtung (7) absaugbar ist -, wobei die Absaugeinrichtung besonders bevorzugt zumindest eine Absaugglocke (19) und/oder zumindest einen Unterdrucksauger und/oder zumindest einen Zyklonabscheider aufweist.

13. Roboter nach einem der Ansprüche 1 bis 12, wobei die Fräsvorrichtung (7) zumindest ein Schneidrad (14) aufweist, wobei vorzugsweise entlang des Außenumfanges des Schneidrades (14) eine Mehrzahl von Fräsmeißeln (15) angeordnet ist, wobei die Fräsmeißel (15) bevorzugt einzeln austauschbar sind.

14. Verfahren zum Rückbau einer kerntechnischen Anlage, wobei ein Roboter (1) - insbesondere ein Fräsroboter - gemäß einem der Ansprüche 1 bis 13 eingesetzt wird, wobei der Roboter (1) mit dem zumindest einen Stützsystem (5) auf einen Untergrund einer Arbeitsumgebung aufgesetzt wird und mit den Tragbeinen (4) seitlich bzw. horizontal abgestützt wird und wobei mittels des zumindest einen Anbaugerätes, insbesondere mittels der zumindest einen Fräsvorrichtung (7), Material der kerntechnischen Anlage abgetragen bzw. abgebaut wird.

15. Verfahren nach Anspruch 14, wobei - insbesondere vor dem Einsetzen des Roboters (1) in die Arbeitsumgebung - ein digitales, dreidimensionales Modell der Arbeitsumgebung erzeugt wird, wobei die Erzeugung des digitalen Modells vorzugsweise durch 3D-Scan erfolgt und wobei das digitale Modell der Arbeitsumgebung insbesondere zur Steuerung des Roboters (1) und/oder des zumindest einen Anbaugerätes, vorzugsweise zumindest zur Steuerung der Fräsvorrichtung (7), verwendet wird.

16. Verfahren nach einem der Ansprüche 14 oder 15, wobei die Arbeitsumgebung der biologische Schild (16) und/oder der Tragschild eines Reaktordruckbehälters eines Kernkraftwerkes ist und wobei insbesondere zumindest die Stahlbetonstruktur des biologischen Schildes (16) und/oder des Tragschildes des Reaktordruckbehälters zumindest teilweise, vorzugsweise bis zu einer vorbestimmten Restschichtstärke, bevorzugt vollständig bzw. im Wesentlichen vollständig, von dem Roboter (1) abgetragen bzw. abgebaut wird.

17. Verfahren nach einem der Ansprüche 14 bis 16, wobei das abgetragene bzw. abgebaute Material mittels zumindest einer Absaugeinrichtung, insbesondere mittels zumindest einer pneumatischen Absaugeinrichtung, abgesaugt wird und bevorzugt im Betrieb des Anbaugerätes, insbesondere der der Fräsvorrichtung (7), abgesaugt wird.

18. Verfahren nach einem der Ansprüche 14 bis 17, wobei der Roboter (1) mittels des zumindest einen Stützsystems (5) vertikal verstellt bzw. höhenverstellt wird, insbesondere vertikal verfahren wird, und auf diese Weise von dem Untergrund der Arbeitsumgebung fortbewegt wird und/oder auf den Untergrund der Arbeitsumgebung zubewegt wird.
